# EUROPÄISCHE PATENTSCHRIFT

(11) **EP 0 634 763 B1**
(45) Veröffentlichungstag und Bekanntmachung des Hinweises auf die Patenterteilung: **02.06.1999**
(21) Anmeldenummer: 94110713.8
(22) Anmeldetag: 09.07.1994
(51) Int. Cl.: H01H 3/12, H01H 3/62

(54) **Schalttaste für elektrische Schaltgeräte**
Push button for electrical switch
Bouton poussoir pour interrupteur électrique

(30) Priorität: 16.07.1993 DE 4323892
(43) Veröffentlichungstag der Anmeldung: 18.01.1995
(73) Patentinhaber: ABB PATENT GmbH, 68309 Mannheim (DE)
(72) Erfinder: Voss, Frank, D-58579 Schalksmühle (DE); Schulte-Lippert, Günter, D-58513 Lüdenscheid (DE)
(74) Vertreter: Rupprecht, Klaus, Dipl.-Ing.

(56) Entgegenhaltungen:
- DE-A- 3 124 323
- FR-A- 1 557 578
- FR-A- 2 444 329
- US-A- 4 138 603

## Beschreibung

Die Erfindung betrifft eine Schalttaste für elektrische Schaltgeräte mit einem in einer ortsfesten Führung beweglich angeordneten Betätigungselement.

Es ist allgemein bekannt, daß die Betätigung von Schalttasten mit relativ großem Durchmesser im Verhältnis zu ihrer Führungslänge insbesondere bei außermittiger Beaufschlagung zum Verkanten neigen und dadurch leicht zu Funktionsstörungen infolge der hierdurch verursachten Klemmwirkung der Taste führen. Aus diesem Grund sind Tastenführungen mit langer zylindrischer Führung verbreitet, bei denen die Tastenführungslänge wenigstens dem Tastendurchmesser entspricht, um so eine einwandfreie Funktion ohne Verkanten und Klemmen zu gewährleisten.

Daneben sind auch Tastenführungen mit aufwendigen Führungselementen zur Parallelführung der Tasten vorgeschlagen worden, wobei sämtliche bekannte Anordnungen gleichermaßen den Nachteil haben, daß sie überwiegend sehr aufwendig gestaltet und damit teuer sind oder auch, daß ihre Bauhöhen zu groß sind und damit nicht mehr den VDE-Vorschriften entsprechen. In diesem Zusammenhang darf nicht übersehen werden, daß sich mit größerer Führungslänge der Schalttasten aufgrund der hierdurch vergrößerten Gleitkontaktfläche zwischen dem beweglich angeordneten Betätigungselement und der ortsfesten Führung die Reibung bei Betätigung entsprechend erhöht. Um dies zu vermeiden, müßte das seitliche Spiel vergrößert werden, was wiederum die Klemmneigung durch Verkanten begünstigt.

Aus der DE-A-2 853 880 ist eine Schalttaste für elektrische Schalter mit einem in einer ortsfesten Führung beweglich angeordnetem Betätigungselement bekannt, wobei das Betätigungselement ein zylindrisches Gleitstück aufweist, dessen Mantelfläche mit einem Gleitelement versehen ist, das mit einer in der ortsfesten Führung vorgesehenen, achsparallel zur Zylinderachse der Führung verlaufender Führungsbahn in Eingriff ist, wobei zwischen dem Gleitstück und der ortsfesten Führung ein Ringspalt gebildet ist, der örtlich von dem Gleitelement unterbrochen ist.

Es ist Aufgabe der Erfindung, eine Schalttaste so zu verbessern, daß eine leichtgängige Tastenführung mit geringer Bauhöhe und einwandfreier Funktion gewährleistet ist.

Diese Aufgabe wird erfindungsgemäß gelöst durch eine Schalttaste für elektrische Schalter mit einem in einer ortsfesten Führung beweglich angeordneten Betätigungselement,wobei das Betätigungselement ein zylindrisches Gleitstück aufweist, dessen Mantelfläche mit Ausnehmungen versehen ist, in denen Wälzelemente angeordnet sind, die ihrerseits mit in der ortsfesten Führung vorgesehenen achsparallel zur Zylinderachse der Führung verlaufende Führungsbahnen im Eingriff sind, und wobei zwischen dem Gleitstück und der ortsfesten Führung ein Ringspalt gebildet ist, der örtlich von den Wälzelementen unterbrochen ist.

Mit dieser erfindungsgemäßen Lösung wird erreicht, daß anstelle der ursprünglichen, der Mantelfläche des Gleitstücks entsprechenden großen Führungsfläche mit entsprechend hoher Reibung nunmehr nur noch ausgewählte Bereiche mit einwandfreier Führung bei deutlich verminderter Reibung unabhängig von Toleranzen eingehalten wird. Gemäß der Erfindung erfolgt nur noch an den punkt- oder linienförmigen Anlageorten an der ortsfesten Führung eine Berührung, die als Ausgangspunkt für Reibung anzusehen ist.

Gemäß einer bevorzugten Ausführungsform sind am Wälzelemente Kugeln vorgesehen, welche in den Ausnehmungen am zylindrischen Gleitstück wie in den Führungsbahnen der ortsfesten Führung jeweils punktförmige Berührstellen haben. Gemäß einer Ausgestaltung dieser Ausführungsform können auch rollenähnliche Wälzkörper vorgesehen sein, die mit ihrer Wälzachse tangential zur Mantelfläche und senkrecht zur Betätigungsrichtung der Schalttaste angeordnet sind und entsprechend dem Schalthub abrollen.

Es wird ein Ringspalt zwischen-der ortsfesten Führung und dem Gleitstück gebildet, der örtlich nur von den Wälzelementen unterbrochen ist und dessen Spaltbreite durch den Querschnittunterschied von Gleitstück und Führung bestimmt ist, während für die ausreichende reibungsarme Beweglichkeit die Wälzelemente sorgen. So können auch große Toleranzen ohne Nachteil für die Beweglichkeit des Gleitstücks ausgeglichen werden.

In weiterer Ausgestaltung der Erfindung können die Ausnehmungen an der Mantelfläche des Gleitstücks in bestimmten azimutalem Abstand zueinander sowie auch in bestimmtem axialen Abstand, z. B. abhängig vom vorgesehenen Schalthub, vorgesehen sein. In erfindungsgemäßer Weise ist so sichergestellt, daß die Anlageflächen des Gleitstücks an der ortsfesten Führung auf die jeweils durch die hierfür vorgesehenen Wälzelemente vorgesehenen Anlageorte begrenzt ist. Hierdurch wird einerseits eine stark verminderte Reibung erreicht sowie eine exakte Parallelführung bei gleichzeitig erwünschtem Toleranzausgleich.

Als Material für die ortsfeste Führung wie auch für die Ausgestaltung der darin angeordneten Führungsbahnen ist vorzugsweise spritzgußfähiger Kunststoff vorgesehen, z. B. ABS oder Polystyrol. Es kann aber auch stattdessen auf metallischen Werkstoff, z. B. Zinklegierung oder Aluminiumlegierung im Bedarfsfall ausgewichen werden. Ebenso kann als Material für das Gleitstück eine Kunststofformmasse oder Metall vorgesehen sein.

Für die Materialwahl der Wälzelemente bestehen ebenfalls keine Einschränkungen. Die Wälzelemente können sowohl aus einer Kunststofformmasse als auch aus Metall gefertigt sein, z. B. Stahlkugeln, wobei üblicherweise der hierfür vorgesehene Werkstoff von dem für die Führungsbahnen und für das Gleitstück verschieden ist.

Selbstverständlich ist hinsichtlich der Gestaltung der Führungsbahnen an der ortsfesten Führung sowie bei den Ausnehmungen an der Mantelfläche des Gleitstücks dafür Sorge getragen, daß die darin eingesetzten Wälzelemente einerseits über die erforderliche Beweglichkeit verfügen, andererseits aber unverlierbar gehalten sind. Dies ist durch entsprechende Abmessungen sowie durch die Gestaltung von Vorsprüngen und Lippen erreicht, die beispielsweise auch als Begrenzung des Schalthubs dienen können.

Diese und weitere vorteilhafte Ausgestaltungen sind Gegenstand der Unteransprüche.

Anhand eines in der Zeichnung dargestellten Ausführungsbeispiels sollen die Erfindung, vorteilhafte Ausgestaltungen und Verbesserungen sowie besondere Vorteile der Erfindung näher erläutert und beschrieben werden.

Es zeigt:
- die einzige Figur: eine erfindungsgemäße Schalttaste im Längsschnitt.

In der einzigen Figur ist im Längsschnitt eine erfindungsgemäße Schalttaste 10 mit einem beweglichen Betätigungselement 12 und einer ortsfesten Führung 14 dargestellt. Die Schalttaste 10 gehört zu einem hier nur schematisch dargestellten Schalter 16, dessen technische Funktion hier nicht von Belang ist.

Auf dem Schaltergehäuse 16 ist die ortsfeste Führung 14 angeordnet, die als Hohlzylinder ausgebildet ist, in dessen Innenraum 18 ein zum beweglichen Betätigungselement gehöriges Gleitstück 20 eingreift. Die nach außen weisende Oberseite des Gleitstücks 20 wird von einer den Querschnitt der ortsfesten Führung 14 übergreifenden Schaltfläche 22 gebildet.

Wie in der einzigen Figur ferner zu erkennen ist, besitzt die ortsfeste Führung 14 achsparallel zu ihrer Zylinderachse verlaufende Führungsbahnen 24, die auf der Innenseite in ihre Zylinderwandung 25 eingeformt sind und mit zugeordenten Ausnehmungen 28 auf der Mantelfläche 21 des Gleitstücks 20 räumlich korrespondieren. Im gezeigten Beispiel ist zwar nur eine derartige Führungsbahn 24 zur Verdeutlichung des Prinzips dargestellt, jedoch ist entsprechend der Erfindung vorgesehen, daß wenigstens zwei, besser jedoch drei Führungsbahnen gleichmäßig am Umfang verteilt auf der Innenseite der Zylinderwandung 25 der ortsfesten Führung 14 angeordnet sind.

In diese Führungsbahnen 24 greifen als Kugeln ausgebildete Wälzelemente 26 ein, die in die kreiszylindrisch geformten Ausnehmungen 28 geführt sind, welche auf der Mantelfläche des Gleitstücks 20 eingelassen sind. Hierdurch wird zwischen dem Gleitstück 20 und der Führung 14 ein Ringspalt 30 erzeugt.

Anhand der zeichnerischen Darstellung in der einzigen Figur läßt sich ersehen, daß beim gezeigten Ausführungsbeispiel mehr als drei Führungsbahnen 24 in der ortsfesten Führung 14 vorgesehen sind. Hierbei ist, für den Fachmann durchaus verständlich, zu berücksichtigen, daß mit zunehmender Anzahl von Führungsbahnen eine bessere Zentrierung des Gleitstücks 20 in der ortsfesten Führung 14 erreicht wird bei gleichzeitig zunehmendem Reibwiderstand aufgrund der hierdurch bedingten Erhöhung der Anzahl der Reibpunkte. Diese Reibung ist allerdings im Vergleich zu herkömmlichen Schalttasten, die nicht die erfindungsgemäße Ausgestaltung aufweisen, immer noch vergleichsweise niedrig.

## Patentansprüche

1. Schalttaste (10) für elektrische Schalter (16) mit einem in einer ortsfesten Führung (14) beweglich angeordneten Betätigungselement (12), wobei das Betätigungselement (12) ein zylindrisches Gleitstück (20) aufweist, dessen Mantelfläche (21) mit Ausnehmungen (28) versehen ist, in denen Wälzelemente (26) angeordnet sind, die ihrerseits mit in der ortsfesten Führung (14) vorgesehenen achsparallel zur Zylinderachse der Führung (14) verlaufende Führungsbahnen (24) im Eingriff sind, und wobei zwischen dem Gleitstück (20) und der ortsfesten Führung (14) ein Ringspalt (30) gebildet ist, der örtlich von den Wälzelementen (26) unterbrochen ist.

2. Schalttaste nach Anspruch 1, dadurch gekennzeichnet, daß als Wälzelemente (26) Kugeln vorgesehen sind.

3. Schalttaste nach Anspruch 1, dadurch gekennzeichnet, daß als Wälzelemente (26) Rollen vorgesehen sind, die mit ihrer Wälzachse tangential zur Mantelfläche (21) und senkrecht zur Betätigungsrichtung der Schalttaste angeordnet sind.

4. Schalttaste nach einem der vorherigen Ansprüche, dadurch gekennzeichnet, daß die Ausnehmungen (28) an der Mantelfläche (21) des Gleitstücks (20) am Umfang in bestimmtem azimutalen Abstand zueinander vorgesehen sind.

5. Schalttaste nach einem der vorherigen Ansprüche, dadurch gekennzeichnet, daß die Ausnehmungen (28) an der Mantelfläche (21) des Gleitstücks (20) in bestimmtem axialem Abstand vorgesehen sind.

6. Schalttaste nach einem der vorherigen Ansprüche, dadurch gekennzeichnet, daß die ortsfeste Führung (14) und die darin angeordneten Führungsbahnen (24) materialeinheitlich sind.

7. Schalttaste nach einem der Ansprüche 1 bis 5, dadurch gekennzeichnet, daß die Führungsbahnen (24) und die ortsfeste Führung (14) aus unterschiedlichem Werkstoff gebildet sind.

8. Schalttaste nach einem der vorherigen Ansprüche, dadurch gekennzeichnet, daß für die Herstellung der Wälzelemente (26) ein Werkstoff gewählt ist, der von dem für das Gleitstück (20) und für die Führungsbahnen (24) vorgesehenen Werkstoff verschieden ist.

## Claims

1. A push button (10) for an electric switch (16) with an actuating element (12) arranged movably in a stationary guide means (14), with the actuating element (12) having a cylindrical slider (20) whose surface area (21) is provided with recesses (28) in which rolling elements (26) are arranged which on their part are in engagement with guideways (24) which are provided in the stationary guide means (14) and extend axially parallel to the cylinder axis of the guide means (14), and with an annular gap (30) being formed between the slider (20) and the stationary guide means (14) which is locally interrupted by the roller elements (26).

2. A push button as claimed in claim 1, characterized in that balls are provided as rolling elements (26).

3. A push button as claimed in claim 1, characterized in that rollers are provided as rolling elements (26) which with their roller axis are arranged tangentially to the surface area (21) and perpendicularly to the actuating device of the push button.

4. A push button as claimed in one of the preceding claims, characterized in that the recesses (28) on the surface area (21) of the slider (20) are provided on the circumference at a specific azimuthal distance from one another.

5. A push button as claimed in one of the preceding claims, characterized in that the recesses (28) on the surface area (21) of the slider are provided at a specific axial distance.

6. A push button as claimed in one of the preceding claims, characterized in that the stationary guide means (14) and the guideways (24) arranged therein are of uniform material.

7. A push button as claimed in one of the claims 1 to 5, characterized in that the guideways (24) and the stationary guide means (14) are formed of different material.

8. A push button as claimed in one of the preceding claims, characterized in that a material is chosen for the production of the rolling elements (26) which differs from the material provided for the slider (20) and for the guideways (24).

## Revendications

1. Bouton-poussoir (10) pour interrupteur électrique (16) pourvu d'un élément d'actionnement (12) disposé de manière à pouvoir se déplacer dans un guide stationnaire (14), caractérisé en ce que l'élément d'actionnement (12) présente une coulisse (20) cylindrique dont l'enveloppe (21) est pourvue d'évidements (28) dans lesquels sont disposés des éléments de roulement (26) qui sont à leur tour en prise avec des pistes de guidage (24) parallèles à l'axe du cylindre, prévues dans le guide stationnaire (14), et en ce qu'il est prévu entre la coulisse (20) et le guide stationnaire (14) une fente annulaire (30) qui est localement interrompue par les éléments de roulement (26).

2. Bouton-poussoir selon la revendication 1, caractérisé en ce que les éléments de roulement (26) sont des billes.

3. Bouton-poussoir selon la revendication 1, caractérisé en ce que les éléments de roulement (26) sont des galets dont l'axe de roulement est tangent par rapport à l'enveloppe (21) et perpendiculaire au sens d'actionnement du bouton-poussoir.

4. Bouton-poussoir selon l'une quelconque des revendications précédentes, caractérisé en ce que les évidements (28) prévus sur l'enveloppe (21) de la coulisse (20) sont disposés à une certaine distance azimutale les uns des autres sur la circonférence.

5. Bouton-poussoir selon l'une quelconque des revendications précédentes, caractérisé en ce que les évidements (28) prévus sur l'enveloppe (21) de la coulisse (20) sont disposés à une certaine distance axiale.

6. Bouton-poussoir selon l'une quelconque des revendications précédentes, caractérisé en ce que le guide stationnaire (14) et les pistes de guidage (24) disposées dans celui-ci sont faits du même matériau.

7. Bouton-poussoir selon l'une quelconque des revendications précédentes, caractérisé en ce que les pistes de guidage (24) et le guide stationnaire (14) sont faits de matériaux différents.

8. Bouton-poussoir selon l'une quelconque des revendications précédentes, caractérisé en ce que l'on sélectionne, pour fabriquer les éléments de roulement (26), un matériau différent de celui prévu pour la coulisse (20) et pour les pistes de guidage (24).
